# EUROPÄISCHE PATENTSCHRIFT

(11) **EP 0 023 995 B1**
(45) Veröffentlichungstag und Bekanntmachung des Hinweises auf die Patenterteilung: **20.07.1983**
(21) Anmeldenummer: 80104377.9
(22) Anmeldetag: 24.07.1980
(51) Int. Cl.: H01B 3/30, H01B 17/54

(54) **Isolator für Aussenraum-Klima**
Outside-weather isolator
Isolateur de plein air

(30) Priorität: 09.08.1979 DE 2932359
(43) Veröffentlichungstag der Anmeldung: 18.02.1981
(73) Patentinhaber: SIEMENS AKTIENGESELLSCHAFT, 80333 München (DE)
(72) Erfinder: Silbermann, Erich, D-8521 Bubenreuth (DE)

## Beschreibung

Die Erfindung betrifft einen Isolator für Aussenraum-Klima nach dem Oberbegriff des Patentanspruchs 1.

Aussenraum-Klima tritt z.B. in blechgekapselten Netzstationen auf und führt zeitweilig zur Bildung von Kondenswasser an Isolatoren, wodurch deren Spannungsfestigkeit vermindert wird und unter Umständen eine Schädigung eintritt. Um diese Erscheinungen zu vermeiden, hat man im Innern solcher Stationen entweder eine allgemein wirkende Konvektionsheizung mit unerwünschter Mobilisierung der Raumfeuchtigkeit durch Lufterwärmung oder neuerdings eine Konduktionsheizung am Stützer-Trageisen ohne nennenswerte Lufterwärmung vorgesehen. Zu diesem Zweck ist in beiden Fällen ein relativ hoher Energiebedarf bis 600 W je Station notwendig, wovon dem einzelnen Isolator nur ein Bruchteil zugute kommt. Die Heizenergie muss aus einem Hilfsstromnetz entnommen werden.

Aus der DE-A-1 544 965 ist es zwar grundsätzlich bekannt, in einem Kunststoffisolatorkörper Füllstoffe, beispielsweise Kaolin, als Streckmittel zu verwenden. Die relativ hohe Dielektrizitätskonstante und der hohe Verlustfaktor solcher Füllstoffe werden jedoch nicht im Sinne der beschriebenen Erfindung genutzt, sondern als schädlich und beschränkend für deren Verwendung in elektrischen Isolatoren bezeichnet.

Der Erfindung liegt die Aufgabe zugrunde, ohne Energieversorgung aus einem Hilfsnetz und mit wesentlich geringerem Energiebedarf je Station auszukommen, um eine schädliche Kondenswasserbildung an den Isolatoren zu vermeiden.

Die Lösung der gestellten Aufgabe gelingt auf einfache und sichere Weise nach der Erfindung durch die Massnahmen nach den kennzeichnenden Merkmalen des Patentanspruchs 1.

Auf diese Weise kann eine Konvektionsheizung des Innenraumes z.B. solcher Stationen überhaupt vermieden und die Energie für die Erwärmung der Isolatoren direkt und zur notwendigen Zeit aus dem Hochspannungsnetz ohne Schaltaufwand entnommen werden. Die die ausreichende Erwärmung der Isolatoren erzwingenden inneren Verluste im Isolator können als ohmsche Verluste, z.B. durch Beimengung von Russ, oder durch eine Ladungsverschiebung im Wechselfeld erzeugende gegeneinander isolierte Metallteilchen im Giessharz des Isolators erzeugt werden.

Eine besonders vorteilhafte Lösung des Problems hinsichtlich Alterung und genauer Reproduzierbarkeit des Heizeffektes lässt sich durch die Verwendung von Streckmitteln mit wesentlich grösserem Verlustwinkel tan 8 als bei Giessharz erreichen, wobei diese Streckmittel gegebenenfalls zur Erhöhung der Feldstärken ausserdem auch noch eine wesentlich niedrigere Dielektrizitätskonstante DK als Giessharz besitzen sollen. Diese Forderungen werden z.B. von Polyvinylchlorid in Form von dem flüssigen Giessharz beigemengten Granulat oder durch Eukryptit als Streckmittelersatz erfüllt. Die Menge des Streckmittels ist dabei so zu bemessen, dass eine ausreichende Verlustleistung im Isolator entsteht, die nach vorliegenden Erkenntnissen bei 1 bis 2 Watt je Mittelspannungs-lsolator liegt. Bei anderen Isolatoren können sich andere Leistungen als vorteilhafter erweisen.

## Patentansprüche

1. Isolator für Aussenraum-Klima aus Giessharz, versetzt mit giessharzsparenden Streckmitteln, dadurch gekennzeichnet, dass mindestens ein Teil der Streckmittel fein verteile, höhere innere elektrische Verluste als das Giessharz aufweisende Werkstoffe in einer derartigen Menge enthält, dass schädliche Kondenswasserbildung am Isolator vermieden wird.

2. Isolator nach Anspruch 1, dadurch gekennzeichnet, dass zur Erhöhung der inneren dielektrischen Verluste Werkstoffe mit gegenüber dem Giessharz wesentlich grösserem. Verlustwinkel tan 5 und gegebenenfalls wesentlich niedrigerer Dielektrizitätskonstante DK vorgesehen sind.

3. Isolator nach Anspruch 2, dadurch gekennzeichnet, dass als Streckmittel Polyvinylchlorid in Form von feinem Granulat vorgesehen ist.

4. Isolator nach Anspruch 2, dadurch gekennzeichnet, dass als Streckmittel Eukryptit vorgesehen ist.

5. Isolator nach einem der Ansprüche 1 bis 4, dadurch gekennzeichnet, dass der Anteil der Streckmittel im Isolator so bemessen ist, dass in einem Mittelspannungs-Isolator eine Verlustleisung von 1 bis 2 Watt auftritt.

## Claims

1. An insulator for outside climatic conditions consisting of cast resin mixed with filler to economize on cast resin, characterised in that at least a part of the filler includes finely divided materials, which have higher internal electrical losses than does the cast resin, in such an amount that the harmful condensation of water on the insulator is avoided.

2. An insulaor as claimed in Claim 1, characterised in that, in order to increase the internal dielectric losses, materials are provided which have a substantially greater loss angle tan ö in comparison with the cast resin and, if necessary, a substantially lower dielectric constant DK.

3. An insulator as claimed in Claim 2, characterised in that polyvinyl chloride in the form of fine granules is provided as filler.

4. An insulator as claimed in Claim 2, characterised in that eucryptite is provided as filler.

5. An insulator as claimed in one of Claims 1 to 4, characterised in that the content of the filler in the insulator has a value such that a power loss of 1 to 2 watt occurs in a medium- voltage insulator.

## Revendications

1. Isolateur de plein air en résine de coulée, mélangée à des charges économisateurs de résine, caractérisé en ce qu'au moins une partie des charges contient des matériaux finement répartis présentant des pertes électriques internes plus élévées que la résine de coulée, en une quantité telle qu'on évite la formation dommageable d'eau de condensation sur l'isolateur.

2. Isolateur selon la revendication 1, caractérisé en ce qu'il est prévu, pour augmenter les pertes diélectriques internes, des matériaux ayant, par rapport à la résine de coulée, un angle de perte tang b notablement plus important et le cas échéant une constante diélecrique DK sensiblement plus faible.

3. Isolateur selon la revendication 2, caractérisé en ce qu'il est prévu comme charge du chlorure de polyvinyle sous forme de granulé fin.

4. Isolateur selon la revendication 2, caractérisé en ce que de l'eukryptite est prévu comme charge.

5. Isolateur selon l'une des revendications 1 à 4, caractérisé en ce que la proportion de charge, dans l'isolateur, est dimensionnée de telle sorte que dans un isolateur à tension moyenne il apparaît une puissance de perte de 1 à'2 watts.
